# FASCICULE DE BREVET EUROPEEN

(11) **EP 2 945 026 B1**
(45) Date de publication et mention de la délivrance du brevet: **03.01.2018**
(21) Numéro de dépôt: 14168333.4
(22) Date de dépôt: 14.05.2014
(51) Int. Cl.: G04B 19/25, G04B 27/06

(54) **Mécanisme de correction rapide d'horlogerie**
Schnellkorrekturmechanismus für Uhr
Quick correction mechanism of a timepiece

(43) Date de publication de la demande: 18.11.2015
(73) Titulaire: ETA SA Manufacture Horlogère Suisse, 2540 Grenchen (CH)
(72) Inventeur: Rüfenacht, Christian, 2503 Bienne (CH); Courvoisier, Raphaël, CH-2035 Corcelles (CH); Merino, Antonio, 2740 Moutier (CH); Cappadona, Giuseppe, 2504 Bienne (CH)
(74) Mandataire: Giraud, Eric

(56) Documents cités:
- EP-A1- 2 701 014
- CH-B5- 589 880
- FR-A1- 2 289 947

## Description

### Domaine de l'invention

L'invention concerne une bascule d'horlogerie pour la transmission d'un mouvement entre, d'une part un mobile émetteur que porte une plaque pivotante que comporte ladite bascule et qui est monté pivotant autour d'un premier axe de pivotement, et d'autre part au moins un mobile récepteur externe à ladite bascule laquelle comporte, monté pivotant autour d'un deuxième axe de pivotement distant dudit premier axe de pivotement, au moins un mobile de transmission porté par ladite plaque pivotante, la position angulaire dudit deuxième axe de pivotement dudit au moins un mobile de transmission (par rapport audit premier axe de pivotement étant variable, où ledit mobile émetteur transmet en permanence son mouvement audit mobile de transmission qu'il anime d'un mouvement de pivotement autour dudit deuxième axe de pivotement, et où ladite bascule comporte une première liaison à friction entre une première surface de friction dudit mobile émetteur et une deuxième surface de friction de ladite plaque pivotante et une deuxième liaison à friction entre une troisième surface de friction dudit mobile de transmission et une quatrième surface de friction de ladite plaque pivotante.

L'invention concerne encore un mécanisme de correction rapide comportant une platine autour d'un axe de laquelle pivote au moins une telle bascule.

L'invention concerne encore un mouvement d'horlogerie comportant au moins un tel mécanisme de correction rapide.

L'invention concerne encore une pièce d'horlogerie ou montre comportant au moins un tel mouvement et/ou au moins un tel mécanisme de correction rapide.

L'invention concerne le domaine des mécanismes d'horlogerie, et plus particulièrement des mécanismes de correction rapide.

### Arrière-plan de l'invention

Cette invention concerne les montres qui nécessitent un mécanisme de correction rapide (jour, mois, ou autre) de certaines fonctions, en particulier des fonctions d'affichage telles qu'un quantième (annuel, perpétuel, jour/date, ou autre), ou des indicateurs de phase de lune, de marée, d'affichage AM/PM, ou autres. Un exemple particulier d'un mécanisme de quantième annuel est décrit par le brevet EP1666991B1 au nom de ETA SA.

Pour effectuer une correction du mois, l'utilisateur doit généralement effectuer une correction par le quantième. Dans les cas les plus défavorables, une telle manipulation peut s'avérer longue et fastidieuse. Il se peut que l'on doive effectuer une correction d'une année entière. De même si l'utilisateur se trompe lors de la correction, la manipulation doit être réitérée. L'exécution du mécanisme de correction par le quantième pourrait conduire à un emploi excessif et éventuellement créer des dysfonctionnements.

Les mécanismes de correction comportent souvent des bascules, qui sont des composants essentiels dans les mécanismes d'horlogerie, permettant de commuter un mécanisme entre plusieurs modes différents, en général entre deux positions distinctes. Une bascule d'horlogerie est souvent accompagnée d'un ressort de rappel pour assurer une transmission de mouvement correcte, ou un appui maintenu, selon le cas.

Le document EP 2 701 014 A1 au nom de ROLEX décrit une bascule comprenant au moins un premier élément de guidage en rotation d'un premier mobile, au moins un élément de friction agencé pour coopérer avec une portion au moins sensiblement cylindrique du première mobile, et au moins un élément élastique, agencé pour rappeler élastiquement cet au moins un élément de friction à un état de coopération avec ladite portion du premier mobile, notamment en contact avec cette portion du premier mobile.

Le document FR 2 289 947 A1 au nom de SCHILD décrit un mécanisme de remontoir et de mise à l'heure, avec une tige de commande rotative mobile en translation entre au moins deux positions axiales, une tirette pivotant lors de la translation de la tige, un renvoi de mise à l'heure agencé pour entraîner une roue de minuterie lorsque ladite tige est dans ladite position de mise à l'heure, et une roue de couronne montée baladeuse pour un engagement ou désengagement avec une roue à rochet selon le sens de rotation de la tige lorsque celle-ci est en position de remontage. Ce mécanisme comporte un pignon de transmission, solidaire en rotation de la tige, mais maintenu dans une position axiale fixe et en prise permanente avec la roue de couronne et le renvoi de mise à l'heure, et un dispositif de verrouillage commandé par la tirette, et qui maintient la roue de couronne dégagée de la roue à rochet quand la tige est en position de mise à l'heure, et un élément de liaison commandé par la tige pour découpler le renvoi de mise à l'heure de la roue de minuterie lorsque la tige est en position de remontage.

Le document CH 589 880 B4 au nom de SUISSE HORLOGERIE (SSIH) décrit un mécanisme de commande pour montre avec deux organes de calendrier indiquant le jour et la date. Il comporte une tige de commande mobile axialement, une tirette, un pignon-coulant, une bascule de pignon-coulant, et en renvoi de mise à l'heure. Le mécanisme comporte une bascule de correction unique, qui pivote à frottement gras sur un arbre solidaire du renvoi de mise à l'heure, lequel arbre est engagé dans une lumière d'une platine, et sa position dans cette lumière est déterminée par un bras de la bascule de pignon-coulant, qui coopère avec lui pour le déplacer dans cette lumière à l'encontre d'un ressort. Un mobile correcteur est monté pivotant sur la bascule de correction, de manière à être en prise de permanence avec le renvoi de mise à l'heure, et à engrener alternativement avec l'un ou l'autre des deux organes de calendrier.

### Résumé de l'invention

La présente invention se propose de résoudre les inconvénients précités de l'art antérieur, et vise à permettre à l'utilisateur une correction rapide d'un mécanisme, en particulier d'un mécanisme d'affichage, et plus particulièrement d'un mécanisme de quantième, de façon à ce que la mise à jour d'une pièce d'horlogerie, notamment d'une montre, nécessite considérablement moins de corrections manuelles.

L'invention se propose de mettre à disposition une bascule ne nécessitant pas de ressort de rappel pour assurer la transmission de mouvement, et autonome dans son fonctionnement.

A cet effet, l'invention concerne une bascule d'horlogerie selon la revendication 1. L'invention concerne encore un mécanisme de correction rapide comportant une platine autour d'un axe de laquelle pivote au moins une dite bascule selon l'une des revendications précédentes autour d'un dit premier axe de pivotement, et au moins un mobile récepteur pivotant autour d'un troisième axe de pivotement distinct dudit premier axe de pivotement et agencé pour coopérer avec au moins un dit mobile de transmission de ladite bascule laquelle constitue un baladeur à friction.

Selon une caractéristique de l'invention, ce mécanisme de correction rapide est un mécanisme de quantième annuel et comporte un renvoi comportant sur trois étages parallèles, une première roue de renvoi coopérant avec une roue annuelle que comporte ledit mécanisme laquelle est commandée par un mobile entraîneur de quantième lui-même commandé par une roue des heures d'un mouvement d'horlogerie, une deuxième roue de renvoi coopérant, à chaque fin de mois, avec un ergot que comporte un deuxième étage d'un anneau indicateur de quantième entraîné à un premier étage par ledit mobile entraîneur de quantième, et une troisième roue comportant des dents coopérant avec une étoile des mois montée en rotation libre sur ladite roue annuelle, et ledit doigt correcteur coopérant avec ledit anneau indicateur de quantième pour la correction du quantième, et ledit renvoi correcteur coopérant avec ladite deuxième roue de renvoi pour la correction du mois.

L'invention concerne encore un mouvement d'horlogerie comportant au moins un tel mécanisme.de correction rapide.

L'invention concerne encore une pièce d'horlogerie ou montre comportant au moins un tel mouvement et/ou au moins un tel mécanisme.

Grâce à l'invention, le basculement entre les différentes positions est fait par un mécanisme de commande, ou bien directement par un utilisateur lors d'une action sur une tige, une couronne, un poussoir, une tirette ou similaire, sans risque d'endommager un composant, en raison de la présence d'au moins une pièce de friction dans la bascule selon l'invention. Cette friction autorise, encore, la rotation du mécanisme lorsque la bascule est en place.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en perspective, une bascule selon l'invention, avec une plaque pivotante porteuse d'un mobile d'entrée engrenant avec un mobile de transmission, ce dernier couplé avec d'autres moyens de commande, ici un doigt correcteur et un renvoi correcteur disposés à deux niveaux différents et parallèles entre eux;
- la figure 2 représente, de la même façon, la plaque pivotante comportant des lames flexibles de part et d'autre de rainures, agencées pour pincer le mobile de transmission et/ou le mobile d'entrée;
- la figure 3 représente, de façon schématisée et en vue en plan, un mouvement de montre comportant un mécanisme de quantième et un mécanisme de correction automatique selon l'invention, incorporant la bascule de la figure 1;
- la figure 4 représente, de façon schématisée, un détail du mécanisme de la figure 3;
- la figure 5 représente, de façon schématisée et en perspective, un détail du mécanisme de la figure 3 montrant la bascule dans deux positions dont l'une est en trait finement interrompu montre la coopération d'un doigt de correction porté par la bascule avec un anneau indicateur de quantième, et l'autre en trait plein montre la coopération d'un renvoi correcteur porté par la bascule avec une deuxième roue de renvoi pour la correction du mois ;
- la figure 6 est un schéma-blocs représentant une montre comportant un mouvement intégrant un mécanisme de correction rapide et une bascule selon l'invention.

### Description détaillée des modes de réalisation préférés

L'invention concerne le domaine des mécanismes d'horlogerie, et plus particulièrement des mécanismes de commande et de transmission de mouvement. Elle trouve une application préférentielle pour la correction et la mise à jour de mécanismes d'affichage.

L'invention concerne plus particulièrement une bascule 100 d'horlogerie pour la transmission d'un mouvement entre, d'une part un mobile émetteur 20 que porte une plaque pivotante 8 que comporte cette bascule 100 et qui est monté pivotant autour d'un premier axe de pivotement D1 sur un arbre 110, lequel est fixé sur une platine 19 dans la réalisation particulière illustrée, et d'autre part au moins un mobile récepteur externe à la bascule 100. Cette bascule 100 représentée sur les figures 1 et 2 comporte, monté pivotant autour d'un deuxième axe de pivotement D2 distant du premier axe de pivotement D1, au moins un mobile de transmission 40 porté par la plaque pivotante 8, et la position angulaire de ce deuxième axe de pivotement D2 du au moins un mobile de transmission 40 par rapport audit premier axe de pivotement D1 est variable.

Selon l'invention, ce mobile émetteur 20 transmet en permanence son mouvement au mobile de transmission 40, qu'il anime d'un mouvement de pivotement autour du deuxième axe de pivotement D2. Et la bascule 100 comporte une première liaison à friction entre une première surface de friction 91 du mobile émetteur 20 et une deuxième surface de friction 81 de la plaque pivotante 8, et une deuxième liaison à friction entre une troisième surface de friction 92 du mobile de transmission 40 et une quatrième surface de friction 82 de la plaque pivotante 8.

On comprend que différentes variantes sont réalisables, selon la fonction à remplir par la bascule 100.

Dans une variante, la bascule 100 comporte une telle première liaison à friction entre une première surface de friction 91 du mobile émetteur 20 et une deuxième surface de friction 81 de la plaque pivotante 8, et la première surface de friction 8 est une portée de révolution 81 du mobile émetteur 20, et la deuxième surface de friction 81 comporte les surfaces latérales d'une rainure 83, 84, bordée par au moins une lame élastique 85 et que comporte la plaque pivotante 8.

Dans une autre variante, la bascule 100 comporte une telle deuxième liaison à friction entre une troisième surface de friction 92 du mobile de transmission 40 et une quatrième surface de friction 82 de la plaque pivotante 8, et la troisième surface de friction 92 est une portée de révolution du mobile de transmission 40, et la quatrième surface de friction 82 comporte les surfaces latérales d'une rainure 84, 83, bordée par au moins une lame élastique 85 et que comporte la plaque pivotante 8.

Dans une autre variante, la bascule 100 comporte une telle première liaison à friction entre une première surface de friction 91 du mobile émetteur 20 et une deuxième surface de friction 81 de la plaque pivotante 8, et la première surface de friction 91 est élastique, et la deuxième surface de friction 81 est rigide.

Dans une autre variante, la bascule 100 comporte une telle première liaison à friction entre une première surface de friction 91 du mobile émetteur 20 et une deuxième surface de friction 81 de la plaque pivotante 8, et la première surface de friction 91 est élastique, et la deuxième surface de friction 81 est élastique.

Dans une autre variante, la bascule 100 comporte une telle première liaison à friction entre une première surface de friction 91 du mobile émetteur 20 et une deuxième surface de friction 81 de la plaque pivotante 8, et la première surface de friction 91 est rigide, et la deuxième surface de friction 81 est élastique.

Dans une autre variante, illustrée par les figures, la bascule 100 comporte une telle deuxième liaison à friction entre une troisième surface de friction 92 du mobile de transmission 40 et une quatrième surface de friction 82 de la plaque pivotante 8, et le mobile de transmission 40 comporte au moins une planche roue correcteur 15 dont le moyeu porte la troisième surface de friction 92 du mobile de transmission 40.

Plus particulièrement, le mobile émetteur 20 comporte au moins une roue de renvoi intermédiaire 11 engrenant avec cette planche roue correcteur 15.

Dans une autre variante, la bascule 100 comporte une telle première liaison à friction entre une première surface de friction 91 du mobile émetteur 20 et une deuxième surface de friction 81 de la plaque pivotante 8, et la au moins une première roue de renvoi intermédiaire 11 pivote autour d'un arbre 110 fixé à la platine 19, et qui porte la première surface de friction 91 du mobile émetteur 20.

Dans une autre variante, la bascule 100 comporte à la fois cette première liaison à friction et cette deuxième liaison à friction.

Plus particulièrement, la première liaison à friction est plus faible que la deuxième liaison à friction.

L'invention concerne encore un mécanisme de correction rapide 10, comportant une platine 19 sur laquelle pivote au moins une telle bascule 100 autour d'un tel premier axe de pivotement D1, et au moins un mobile récepteur pivotant autour d'un troisième axe de pivotement D3 distinct du premier axe de pivotement D1 et agencé pour coopérer avec au moins un tel mobile de transmission 40 de la bascule 100, laquelle constitue un baladeur à friction.

De préférence, ce mécanisme de correction rapide 200comporte, de part et d'autre de la bascule 100, un premier mobile récepteur et un deuxième mobile récepteur d'axes de pivotement distincts, et dont au maximum un seul est en prise, à un instant donné, avec un mobile de transmission 40 de la bascule 100.

Dans une application particulière, le premier mobile récepteur et le deuxième mobile récepteur sont des roues agencées pour coopérer, une seule à la fois, avec une roue baladeuse 61 que comporte le mobile de transmission 40.

Dans une application particulière, tel qu'illustré par les figures, le mobile de transmission 40 comporte au moins deux étages et porte au moins, sur deux plans différents, un doigt correcteur 14 et un renvoi correcteur 12.

Dans une application particulière non illustrée, le mécanisme de correction rapide 200 comporte, entre la platine 19 et la bascule 100, au moins un moyen de rappel élastique pour soumettre la bascule 100 à un effort tendant à la faire pivoter dans un sens préférentiel ou pour la ramener vers une position de repos.

La commande du mouvement du mobile récepteur peut être imprimée, ou bien à la plaque pivotante 8 de la bascule 100, ou bien au mobile émetteur 20 que comporte lad bascule 100.

Dans une réalisation particulière, illustrée par les figures, du mécanisme de correction rapide 200, le premier mobile récepteur 31 est un mobile de quantième ou un mobile de correction de quantième, et le deuxième mobile récepteur 32 est un afficheur de mois ou un mobile de correction affichage de mois.

Plus particulièrement, le mécanisme de correction rapide 200 est un mécanisme de quantième annuel, et comporte un renvoi comportant sur des étages parallèles, une première roue de renvoi coopérant avec une roue annuelle que comporte le mécanisme 200. Cette roue annuelle est commandée par un mobile entraîneur de quantième lui-même commandé par une roue des heures d'un mouvement d'horlogerie 1000. Une deuxième roue de renvoi 6 coopère, à chaque fin de mois, avec un ergot que comporte un deuxième étage d'un anneau indicateur de quantième 3 entraîné à un premier étage par le mobile entraîneur de quantième. Et une troisième roue comportant des dents coopère avec une étoile des mois 4 montée en rotation libre sur la roue annuelle. Le doigt correcteur 14 coopère avec l'anneau indicateur de quantième 3 pour la correction du quantième, et le renvoi correcteur 12 coopère avec la deuxième roue de renvoi 6 pour la correction du mois.

L'invention concerne encore un mouvement d'horlogerie 1000 comportant une roue des heures entraînant au moins un tel mécanisme de correction rapide 200.

L'invention concerne encore une pièce d'horlogerie 2000 ou montre comportant au moins un tel mouvement 1000 et/ou au moins un tel mécanisme de correction rapide 200.

Une application particulière de l'invention concerne, tel que visible sur les figures 3 à 5, son intégration dans un mécanisme de quantième annuel tel que décrit par le brevet EP1666991B1 du même déposant.

Ce mécanisme comprend une roue entraîneuse indicateur quantième 1 équipée de deux doigts dont un premier doigt entraîne une fois par jour un anneau 'indicateur quantième 3 de 31 dents, et dont un deuxième doigt entraîne à la fin des mois de moins de 31 jours une came 2 disposée coaxialement à une étoile des mois 4 composée de 24 dents.

A la fin des mois, l'anneau indicateur quantième 3 entraîne, au moyen d'un ergot, la roue entraîneuse 6 composée de deux étages et reliant l'étoile des mois 4 de 24 dents et un disque des mois 5 de 12 dents. A la fin des mois de moins de 31 jours, le doigt de la roue entraîneuse indicateur quantième 1 entraîne la came 2, et l'étoile des mois 4 entraîne de ce fait, d'une part la roue entraîneuse 6 et l'indicateur quantième 3 par son ergot, et d'autre part le disque des mois 5.

Lorsque l'utilisateur actionne une tige de remontoir 17 pour effectuer une correction rapide du mois, le pignon coulant 16 classiquement associé à cette tige 17 entraîne un renvoi 10, qui entraîne un renvoi intermédiaire 11 reliant un baladeur à friction constitué par une bascule 100 selon l'invention, pouvant occuper plusieurs positions, et permettant d'effectuer une correction rapide.

La bascule 100 comprend, tel que décrit plus haut: une planche roue correcteur 15, un moyeu 13, un doigt correcteur quantième 14, un renvoi correcteur 12, tous montés sur une plaque pivotante 8 comportant des lames flexibles 85 autour de rainures 83 et 84, ces lames flexibles 85 étant agencées pour pincer le moyeu de certains mobiles en établissant une liaison à friction. Cet agencement n'interdit pas le simple guidage en pivotement d'un moyeu, sans serrage, dans l'un des logements que comporte cette plaque pivotante définis par l'une des surfaces intérieures 81 ou 82.

La planche roue correcteur 15 est montée sur un moyeu 13 qui comprend solidairement un doigt correcteur quantième 14 et un renvoi correcteur 12. Le ressort correcteur 8 pivote sur l'axe du renvoi intermédiaire 11 et maintient par pincement le moyeu 13 entraînant la bascule 100 dans l'une des positions selon le sens de rotation de la planche roue correcteur 15, afin de permettre une correction de l'indicateur quantième 3, ou du disque des mois 5 par la roue entraîneuse 6. Afin d'éviter une cassure, le moyeu 13 du correcteur quantième est maintenu par friction sur la planche roue correcteur 15, limitant ainsi le couple transmis.

Naturellement d'autres complications peuvent être commandées de façon similaire à l'aide de la bascule selon l'invention.

Naturellement, si l'invention est décrite dans une utilisation particulière où la commande d'entrée est fait par le mobile d'entrée 2 ou par la plaque pivotante 8, pour transmettre un mouvement à l'un des mobiles récepteurs, il est clair qu'un tel mécanisme de correction rapide 200 peut être utilisé en mode réverse avec une sortie vers le mobile 2 ou la plaque pivotante 8.

Les avantages de l'invention sont multiples :
- la bascule peut fonctionner sans ressort de rappel pour son mouvement de pivotement, même si naturellement un tel ressort peut être rajouté pour privilégier un retour à une position de repos, ou pour favoriser un engrènement par défaut avec un des mobiles récepteurs plutôt qu'un autre ;
- dans une réalisation comportant des roues dentées, telle qu'illustrée par les figures, lors de l'engrènement d'un côté ou l'autre de la bascule, l'effort tend toujours à pousser les roues l'une contre l'autre, de façon constante, et un bon engrènement est ainsi favorisé, en même temps que tout dégrènement inopiné ou grattage du système est évité ;
- quand le mobile émetteur d'entrée de la bascule est relié cinématiquement à une tige manoeuvrée par l'utilisateur, par l'intermédiaire par exemple d'un pignon coulant, le basculement entre les deux positions se fait sous l'action de l'effort imprimé par l'utilisateur à la tige, mais sans risque de casser un composant, grâce à la friction ;
- le système est plus compact qu'un frein à friction ; il autorise la transmission d'un couple important compatible avec toutes les fonctions horlogères ;
- les usinages de la plaque pivotante de bascule sont peu complexes ; sa conception se prête bien à une réalisation de type silicium, par procédé « MEMS », « LIGA », ou similaire.

Le système de correction rapide avec baladeur à friction selon l'invention est facile à utiliser pour tout type de correction rapide : jours, mois, ou autres.

## Revendications

1. Bascule (100) d'horlogerie pour la transmission d'un mouvement entre, d'une part un mobile émetteur (20) que porte une plaque pivotante (8) que comporte ladite bascule (100) et qui est monté pivotant autour d'un premier axe de pivotement (D1), et d'autre part au moins un mobile récepteur externe à ladite bascule (100) laquelle comporte, monté pivotant autour d'un deuxième axe de pivotement (D2) distant dudit premier axe de pivotement (D1), au moins un mobile de transmission (40) porté par ladite plaque pivotante (8), la position angulaire dudit deuxième axe de pivotement (D2) dudit au moins un mobile de transmission (40) par rapport audit premier axe de pivotement (D1) étant variable, où ledit mobile émetteur (20) transmet en permanence son mouvement audit mobile de transmission (40) qu'il anime d'un mouvement de pivotement autour dudit deuxième axe de pivotement (D2), et où ladite bascule (100) comporte au moins, ou bien une première liaison à friction entre une première surface de friction (91) dudit mobile émetteur (20) et une deuxième surface de friction (81) de ladite plaque pivotante (8), ou une deuxième liaison à friction entre une troisième surface de friction (92) dudit mobile de transmission (40) et une quatrième surface de friction (82) de ladite plaque pivotante (8), **caractérisé en ce que** ladite bascule (100) comporte ladite première liaison à friction et ladite deuxième liaison à friction, et **en ce que** ladite première liaison à friction est plus faible que ladite deuxième liaison à friction.

2. Bascule (100) selon la revendication 1, **caractérisée en ce que** ladite première surface de friction (91) est une portée de révolution dudit mobile émetteur (20), et **en ce que** ladite deuxième surface de friction (81) comporte les surfaces latérales d'une rainure (83 ; 84) bordée par au moins une lame élastique (85) et que comporte ladite plaque pivotante (8).

3. Bascule (100) selon la revendication 1 ou 2, **caractérisée en ce que** ladite troisième surface de friction (92) est une portée de révolution dudit mobile de transmission (40), et **en ce que** ladite quatrième surface de friction (82) comporte les surfaces latérales d'une rainure (84 ; 83) bordée par au moins une lame élastique (85) et que comporte ladite plaque pivotante (8).

4. Bascule (100) selon l'une des revendications 1 à 3, **caractérisée en ce que** ladite première surface de friction (91) est élastique et **en ce que** ladite deuxième surface de friction (81) est rigide.

5. Bascule (100) selon l'une des revendications 1 à 3, **caractérisée en ce que** ladite première surface de friction (91) est élastique et **en ce que** ladite deuxième surface de friction (81) est élastique.

6. Bascule (100) selon l'une des revendications 1 à 3, **caractérisée en ce que** ladite première surface de friction (91) est rigide et **en ce que** ladite deuxième surface de friction (81) est élastique.

7. Bascule (100) selon l'une des revendications **1 à 6,** caractérisée en ce ledit mobile de transmission (40) comporte au moins une planche roue correcteur (15) dont le moyeu porte ladite troisième surface de friction (92) dudit mobile de transmission (40).

8. Bascule (100) selon la revendication **7, caractérisée en ce que** ledit mobile émetteur (20) comporte au moins une roue de renvoi intermédiaire (11) engrenant avec ladite planche roue correcteur (15).

9. Bascule (100) selon la revendication **8, caractérisée en ce que** ladite au moins une première roue de renvoi intermédiaire (11) pivote autour d'un arbre (110) qui porte ladite première surface de friction (91) dudit mobile émetteur (20).

10. Mécanisme de correction rapide (10) comportant une platine (19) autour d'un axe de laquelle pivote au moins une dite bascule (100) selon l'une des revendications **1 à 9** autour d'un dit premier axe de pivotement (D1), et au moins un mobile récepteur pivotant autour d'un troisième axe de pivotement (D3) distinct dudit premier axe de pivotement (D1) et agencé pour coopérer avec au moins un dit mobile de transmission (40) de ladite bascule (100) laquelle constitue un baladeur à friction.

11. Mécanisme de correction rapide (200) selon la revendication **10, caractérisé en ce que ledit mécanisme de correction rapide (200)** comporte, de part et d'autre de ladite bascule (100), un premier dit mobile récepteur et un deuxième dit mobile d'axes de pivotement distincts, et dont au maximum un seul est en prise, à un instant donné, avec un dit mobile de transmission (40) de ladite bascule (100).

12. Mécanisme de correction rapide (200) selon la revendication **11, caractérisé en ce que** ledit premier mobile récepteur (31) et ledit deuxième mobile récepteur (32) sont des roues agencées pour coopérer, une seule à la fois, avec une roue baladeuse (61) que comporte ledit mobile de transmission (40).

13. Mécanisme de correction rapide (200) selon l'une des revendications **10 à 12, caractérisé en ce que** ledit mobile de transmission (40) comporte au moins deux étages et porte au moins, sur deux plans différents, un doigt correcteur (14) et un renvoi correcteur (12).

14. Mécanisme de correction rapide (200) selon l'une des revendications **10 à 13, caractérisé en ce que ledit mécanisme de correction rapide (200)** comporte, entre ladite platine (19) et ladite bascule (100), au moins un moyen de rappel élastique pour soumettre ladite bascule (100) à un effort tendant à la faire pivoter dans un sens préférentiel ou pour la ramener vers une position de repos.

15. Mécanisme de correction rapide (200) selon l'une des revendications **10 à 14, caractérisé en ce que** la commande du mouvement dudit au moins un mobile récepteur est imprimée, ou bien à ladite plaque pivotante (8) de ladite bascule (100), ou bien audit mobile émetteur (20) que comporte ladite bascule (100).

16. Mécanisme de correction rapide (200) selon l'une des revendications **10 à 15, caractérisé en ce que** ledit premier mobile récepteur (31) est un mobile de quantième ou un mobile de correction de quantième, et **en ce que** ledit deuxième mobile récepteur (32) est un afficheur de mois ou un mobile de correction affichage de mois.

17. Mécanisme de correction rapide (200) selon les revendications 13 et 16, **caractérisé en ce que ledit mécanisme de correction rapide (200)** est un mécanisme de quantième annuel et comporte un renvoi comportant sur des étages parallèles, une première roue de renvoi coopérant avec une roue annuelle que comporte ledit mécanisme (200), laquelle roue annuelle est commandée par un mobile entraîneur de quantième lui-même commandé par une roue des heures d'un mouvement d'horlogerie (1000), une deuxième roue de renvoi (6) coopérant, à chaque fin de mois, avec un ergot que comporte un deuxième étage d'un anneau indicateur de quantième (3) entraîné à un premier étage par ledit mobile entraîneur de quantième, et une troisième roue comportant des dents coopérant avec une étoile des mois (4) montée en rotation libre sur ladite roue annuelle, et ledit doigt correcteur (14) coopérant avec ledit anneau indicateur de quantième (3) pour la correction du quantième, et ledit renvoi correcteur (12) coopérant avec ladite deuxième roue de renvoi (6) pour la correction du mois.

18. Mouvement d'horlogerie (1000) comportant une roue des heures entraînant au moins un mécanisme de correction rapide (200) selon l'une des revendications **10 à 17.**

19. Pièce d'horlogerie (2000) ou montre comportant au moins un mouvement (1000) selon la revendication précédente et/ou au moins un mécanisme de correction rapide (200) selon l'une des revendications **10 à 17.**

## Patentansprüche

1. Uhrenwippe (100) für die Übertragung einer Bewegung zwischen einerseits einem Senderdrehteil (20), das von einer Drehplatte (8) getragen wird, die die Wippe (100) aufweist, und das drehbar um eine erste Drehachse (D1) montiert ist, und andererseits mindestens einem Empfängerdrehteil außerhalb der Wippe (100), das um eine zweite Drehachse (D2), die von der ersten Drehachse (D1) beabstandet ist, drehbar ist und mindestens ein Übertragungsdrehteil (40) aufweist, das von der Drehplatte (8) getragen wird, wobei die Winkelposition der zweiten Drehachse (D2) des mindestens einen Übertragungsdrehteils (40) in Bezug auf die erste Drehachse (D1) veränderlich ist, wobei das Senderdrehteil (20) ständig seine Bewegung an das Übertragungsdrehteil (40) überträgt, das es zu einer Drehbewegung um die zweite Drehachse (D2) herum antreibt, **dadurch gekennzeichnet, dass** die Wippe (100) eine erste Reibverbindung zwischen einer ersten Reiboberfläche (91) des Senderdrehteils (20) und einer zweiten Reiboberfläche (81) der Drehplatte (8) und eine zweite Reibverbindung zwischen einer dritten Reiboberfläche (92) des Übertragungsdrehteils (40) und einer vierten Reiboberfläche (82) der Drehplatte (8) umfasst, und dass die erste Reibverbindung schwächer als die zweite Reibverbindung ist.

2. Wippe (100) nach Anspruch 1, **dadurch gekennzeichnet, dass** die erste Reiboberfläche (91) ein rotationssymmetrischer Bereich des Senderdrehteils (20) ist und dass die zweite Reiboberfläche (81) die seitlichen Oberflächen einer Rille (83; 84) umfasst, die durch mindestens ein elastisches Plättchen (85) begrenzt ist und die die Drehplatte (8) aufweist.

3. Wippe (100) nach Anspruch 1 oder 2, **dadurch gekennzeichnet, dass** die dritte Reiboberfläche (92) ein rotationssymmetrischer Bereich des Übertragungsdrehteils (40) ist und dass die vierte Reiboberfläche (82) die seitlichen Oberflächen einer Rille (84; 83) umfasst, die durch mindestens ein elastisches Plättchen (85) begrenzt ist und die die Drehplatte (8) trägt.

4. Wippe (100) nach einem der Ansprüche 1 bis 3, **dadurch gekennzeichnet, dass** die erste Reiboberfläche (91) elastisch ist und dass die zweite Reiboberfläche (81) starr ist.

5. Wippe (100) nach einem der Ansprüche 1 bis 3, **dadurch gekennzeichnet, dass** die erste Reiboberfläche (91) elastisch ist und dass die zweite Reiboberfläche (81) elastisch ist.

6. Wippe (100) nach einem der Ansprüche 1 bis 3, **dadurch gekennzeichnet, dass** die erste Reiboberfläche (91) starr ist und dass die zweite Reiboberfläche (81) elastisch ist.

7. Wippe (100) nach einem der Ansprüche 1 bis 6, **dadurch gekennzeichnet, dass** das Übertragungsdrehteil (40) mindestens eine Korrekturradplatte (15) umfasst, deren Nabe die dritte Reiboberfläche (92) des Übertragungsdrehteils (40) trägt.

8. Wippe (100) nach Anspruch 7, **dadurch gekennzeichnet, dass** das Senderdrehteil (20) mindestens ein Zwischenvorgelegerad (11) umfasst, das mit der Korrekturradplatte (15) in Eingriff steht.

9. Wippe (100) nach Anspruch 8, **dadurch gekennzeichnet, dass** sich das mindestens eine Zwischenvorgelegerad (11) um eine Welle (110) dreht, die die erste Reiboberfläche (91) des Senderdrehteils (20) trägt.

10. Schnellkorrekturmechanismus (10), umfassend eine Platine (19) mit einer Achse, um die sich mindestens eine Wippe (100) nach einem der Ansprüche 1 bis 9 um eine erste Drehachse (D1) dreht, und mindestens ein Empfängerdrehteil, das sich um eine von der ersten Drehachse (D1) verschiedene dritte Drehachse (D3) dreht und das dafür ausgelegt ist, mit mindestens einem Übertragungsdrehteil (40) der Wippe (100) zusammenzuwirken, die eine Reibwippe bildet.

11. Schnellkorrekturmechanismus (200) nach Anspruch 10, **dadurch gekennzeichnet, dass** der Schnellkorrekturmechanismus (200) beiderseits der Wippe (100) ein erstes Empfängerdrehteil und ein zweites Drehteil mit verschiedenen Drehachsen aufweist, und von denen höchstens eines zu einem gegebenen Zeitpunkt mit einem Übertragungsdrehteil (40) der Wippe (100) in Eingriff steht.

12. Schnellkorrekturmechanismus (200) nach Anspruch 11, **dadurch gekennzeichnet, dass** das erste Empfängerdrehteil (31) und das zweite Empfängerdrehteil (32) Räder sind, die dafür ausgelegt sind, jeweils nur einzeln mit einem Wippenrad (61), das das Übertragungsdrehteil (40) aufweist, zusammenzuwirken.

13. Schnellkorrekturmechanismus (200) nach einem der Ansprüche 10 bis 12, **dadurch gekennzeichnet, dass** das Übertragungsdrehteil (40) mindestens zwei Stufen aufweist und auf zwei unterschiedlichen Ebenen mindestens einen Korrekturfinger (14) und ein Korrekturvorgelege (12) trägt.

14. Schnellkorrekturmechanismus (200) nach einem der Ansprüche 10 bis 13, **dadurch gekennzeichnet, dass** der Schnellkorrekturmechanismus (200) zwischen der Platine (19) und der Wippe (100) mindestens ein elastisches Rückstellmittel aufweist, um auf die Wippe (100) eine Kraft auszuüben, die bestrebt ist, sie in einer bevorzugten Richtung zu drehen oder sie in eine Ruheposition zurückzustellen.

15. Schnellkorrekturmechanismus (200) nach einem der Ansprüche 10 bis 14, **dadurch gekennzeichnet, dass** die Steuerung der Bewegung des mindestens einen Empfängerdrehteils entweder der Drehplatte (8) der Wippe (100) oder dem Senderdrehteil (20), das die Wippe (100) aufweist, eingeprägt wird.

16. Schnellkorrekturmechanismus (200) nach einem der Ansprüche 10 bis 15, **dadurch gekennzeichnet, dass** das erste Empfängerdrehteil (31) ein Datumsdrehteil oder ein Datumskorrekturdrehteil ist und dass das zweite Empfängerdrehteil (32) ein Monatsanzeiger oder ein Monatsanzeige-Korrekturdrehteil ist.

17. Schnellkorrekturmechanismus (200) nach den Ansprüchen 13 und 16, **dadurch gekennzeichnet, dass** der Schnellkorrekturmechanismus (200) ein Jahresdatumsmechanismus ist und ein Vorgelege aufweist, das auf parallelen Stufen umfasst: ein erstes Vorgelegerad, das mit einem Jahresrad zusammenwirkt, das der Mechanismus (200) aufweist, wobei das Jahresrad durch ein Datums-Mitnehmerdrehteil gesteuert wird, das seinerseits durch ein Stundenrad eines Uhrwerks (1000) gesteuert wird, und ein zweites Vorgelegerad (6), das an jedem Monatsende mit einem Sporn zusammenwirkt, der eine zweite Stufe eines Datumsanzeigerrings (3) aufweist, der auf einer ersten Stufe durch das Datums-Mitnehmerdrehteil angetrieben wird, und ein drittes Rad, das Zähne aufweist, die mit einem Monatsstern (4) zusammenwirken, der an dem Jahresrad frei drehbar montiert ist, wobei der Korrekturfinger (14) mit dem Datumsanzeigerring (3) zusammenwirkt, um das Datum zu korrigieren, und wobei das Korrekturvorgelege (12) mit dem zweiten Vorgelegerad (6) zusammenwirkt, um den Monat zu korrigieren.

18. Uhrwerk (1000), umfassend ein Stundenrad, das mindestens einen Schnellkorrekturmechanismus (200) nach einem der Ansprüche 10 bis 17 umfasst.

19. Zeitmessgerät (2000) oder Uhr, umfassend mindestens ein Werk (1000) nach dem vorhergehenden Anspruch und/oder mindestens einen Schnellkorrekturmechanismus (200) nach einem der Ansprüche 10 bis 17.

## Claims

1. Timepiece lever (100) for transmitting a motion between, on the one hand an input wheel set (20) carried by a pivoting plate (8) included by said lever (100) mounted to pivot about a first pivot axis (D1), and on the other hand at least one output wheel set external to said lever (100) which includes, mounted pivoting about a second pivot axis (D2) remote from said first pivot axis (D1), at least one output wheel set (40) carried by said pivoting plate (8), the angular position of said second pivot axis (D2) of said at least one output wheel set (40) with respect to said first pivot axis (D1) being variable, where said input wheel set (20) constantly transmits its motion to said output wheel set (40) which is actuated with a motion of pivoting around said second pivot axis (D2), **characterised in that** said lever (100) includes a first friction connection between a first friction surface (91) of said input wheel set (20) and a second friction surface (81) of said pivoting plate (8) and a second friction connection between a third friction surface (92) of said output wheel set (40) and a fourth friction surface (82) of said pivoting plate (8), and **in that** said first friction connection is weaker than said second friction connection.

2. Lever (100) according to claim 1, **characterized in that** said first friction surface (91) is a bearing surface of revolution of said transmitter wheel set (20) and **in that** said second friction surface (81) includes the lateral surfaces of a groove (83; 84) bordered by at least one elastic strip (85) and included in said pivoting plate (8).

3. Lever (100) according to claim 1 or 2, **characterized in that** said third friction surface (92) is a bearing surface of revolution of said output wheel set (40), and **in that** said fourth friction surface (82) includes the lateral surfaces of a groove (84; 83) bordered by at least one elastic strip (85) and included in said pivoting plate (8).

4. Lever (100) according to one of claims 1 to 3, **characterized in that** said first friction surface (91) is elastic and **in that** said second friction surface (81) is rigid.

5. Lever (100) according to one of claims 1 to 3, **characterized in that** said first friction surface (91) is elastic and **in that** said second friction surface (81) is elastic.

6. Lever (100) according to one of claims 1 to 3, **characterized in that** said first friction surface (91) is rigid and **in that** said second friction surface (81) is elastic.

7. Lever (100) according to one of claims 1 to 6, **characterized in that** said output wheel set (40) includes at least one corrector wheel plate (15) whose hub carries said third friction surface (92) of said output wheel set (40).

8. Lever (100) according to claim 7, **characterized in that** said input wheel set (20) includes at least one intermediate wheel (11) engaging with said corrector wheel plate (15).

9. Lever (100) according to claim 8, **characterized in that** said at least one first intermediate wheel (11) pivots about an arbor (110) which carries said first friction surface (91) of said input wheel set (20).

10. Fast correction mechanism (10) including a plate (19) about an axis from which pivots at least one said lever (100) according to one of claims 1 to 9, about a first pivot axis (D1), and at least one receiver wheel set pivots about a third pivot axis (D3) distinct from said first pivot axis (D1) and is arranged to cooperate with at least one said output wheel set (40) carried by said lever (100) which constitutes a sliding friction gear.

11. Fast correction mechanism (200) according to claim 10, **characterized in that** said fast correction mechanism (200) includes, on either side of said lever (100), a first said receiver wheel set and a second said receiver wheel set having distinct pivot axes, and only one of which at most is in mesh, at a given time, with one output wheel set (40) of said lever (100).

12. Fast correction mechanism (200) according to claim 11, **characterized in that** said first receiver wheel set (31) and said second receiver wheel set (32) are wheels arranged to cooperate, one at a time, with a sliding wheel (61) included in said output wheel set (40).

13. Fast correction mechanism (200) according to one of claims 10 to 12, **characterized in that** said output wheel set (40) includes at least two stages and carries at least, on two different planes, one corrector finger-piece (14) and one intermediate corrector wheel (12).

14. Fast correction mechanism (200) according to one of claims 10 to 13, **characterized in that** said fast correction mechanism (200) includes, between said main plate (19) and said lever (100), at least one elastic return means for subjecting said lever (100) to a force tending to pivot the lever in a preferred direction or for returning the lever to a rest position.

15. Fast correction mechanism (200) according to one of claims 10 to 14, **characterized in that** the means for controlling the motion of said at least one receiver wheel set arranged to impart a motion, either to said pivoting plate (8) of said lever (100), or to said input wheel set (20) included in said lever (100).

16. Fast correction mechanism (200) according to one of claims 10 to 15, **characterized in that** said first receiver wheel set (31) is a date wheel set or a date correction wheel set, and **in that** said second receiver wheel set (32) is a month display or a month display correction wheel set.

17. Fast correction mechanism (200) according to claims 13 and 16, **characterized in that** said fast correction mechanism (200) is an annual calendar mechanism and includes an intermediate wheel including, on parallel stages, a first intermediate wheel cooperating with an annual wheel included in said date mechanism (200), said annual wheel is controlled by a date drive wheel set controlled in turn by an hour wheel of a timepiece movement (1000), a second intermediate wheel (6) cooperating, at the end of each month, with a lug included in a second stage of a date indicator ring (3) driven at a first stage by said date drive wheel set, and a third wheel including teeth cooperating with a month star wheel (4) mounted for free rotation on said annual wheel, and said corrector finger-piece (14) cooperating with said date indicator ring (3) for correction of the date, and said intermediate corrector wheel (12) cooperating with said second intermediate wheel (6) for correction of the month.

18. Timepiece movement (1000) including an hour wheel driving at least one fast correction mechanism (200) according to one of claims 10 to 17.

19. Timepiece (2000) or watch including at least one movement (1000) according to the preceding claim and/or at least one fast correction mechanism (200) according to claims 10 to 17.
